# EUROPÄISCHE PATENTSCHRIFT

(11) **EP 0 123 979 B1**
(45) Veröffentlichungstag und Bekanntmachung des Hinweises auf die Patenterteilung: **09.01.1991**
(21) Anmeldenummer: 84104051.2
(22) Anmeldetag: 11.04.1984
(51) Int. Cl.: E04B 1/41, E04F 19/00

(54) **Ankerschiene für Bautechnik**
Anchoring channel for structural engineering
Rail d'ancrage pour la technique de la construction

(30) Priorität: 29.04.1983 DE 3315632
(43) Veröffentlichungstag der Anmeldung: 07.11.1984
(73) Patentinhaber: Unistrut Europe PLC, Bedford MK41 OHU (GB)
(72) Erfinder: Fricker, Siegfried, D-7135 Wiernsheim (DE)
(74) Vertreter: Jackisch, Walter

(56) Entgegenhaltungen:
- AU-B- 501 505
- DE-U- 1 784 846
- DE-U- 1 906 714
- GB-A- 1 350 764

## Beschreibung

Die Erfindung betrifft eine Ankerschiene für die Bautechnik, die in einem Betonteil eingelassen und deren Innenraum vollständig von einem Füllkörper ausgefüllt ist, der nach dem Abbinden des Betons wieder entfernbar ist.

Ankerschienen dieser Art sind seit Jahrzehnten bekannt (vgl. DE-U-19 06 714). Sie sind Hohlprofile von im wesentlichen U-förmigem Querschnitt mit nach innen umgewinkelten, zum Hintergreifen von Befestigungsmitteln beispielsweise Hakenkopf-, Hammerkopf-, Ringschrauben oder dgl., dienenden Schenkelenden, welche eine Längsöffnung der Ankerschiene begrenzen. An solchen Ankerschienen werden die Lasten beispielsweise Zwischendecken an den beispielsweise genannten Befestigungsmitteln angebracht, wobei der Kopf solcher Befestigungsmittel mit seiner Unterseite auf den abgewinkelten Schenkelenden als Tragschenkel aufruht, während der Schaft des Befestigungsmittels die Längsöffnung der Ankerschiene, also den Ankerschienenschlitz oder -durchlaß zwischen den Schenkelenden durchgreift. Zum Einbetonieren der Ankerschiene wird diese meist mittels Nägeln oder Verankerungsbügeln, wie Krampen oder dgl., an der Schalung festgemacht, wobei beispielsweise Nägel bei einer mehrere Meter langen Ankerschiene etwa in Abständen von 25 cm vorgesehen sind, die durch vorgebohrte Öffnungen im Rücken der Ankerschiene eingeschlagen werden und ihren Hohlraum durchragen. Dieser Hohlraum der Ankerschiene wird vor dem Einbetonieren mit einer Füllung versehen, die den gesamten Hohlraum vollständig und derart dicht ausfüllt, daß kein Beton oder Zement eindringen kann. Eindringender Zement, sei es in Form von Zementmilch, oder Beton würde die Tragschenkel verschmutzen oder verkrusten bzw. den Hohlraum verengen. Solche Verkrustungen oder Verschmutzungen können dazu führen, daß die in der Ankerschiene unterzubringenden Befestigungsmittel, wie Traganker, Haken- oder Hammerkopfschrauben oder dgl., entweder gar nicht in den Hohlraum eingebracht bzw. in ihm nicht widerstandslos hin und her verschoben werden können. Auch kann ein gleichmäßiges unmittelbares Aufliegen der Unterseite des Kopfes solcher Befestigungsmittel auf den nach innen weisenden Oberflächen der abgewinkelten Schenkelenden der Schiene infolge anhaftenden Zementes oder dgl. verhindert werden, so daß eine genau lotrechte Lagerung des Schaftes des Befestigungsmittels in der Ankerschiene und damit eine lotrechte und gleichmäßige Aufnahme bzw. Verteilung der Lasten in der Ankerschiene verhindert ist. Die Füllung muß daher den Hohlraum der Ankerschiene vollständig ausfüllen und ihn zugleich gegen eindringenden Zement, Zementmilch oder Beton abdichten. Nachteilig ist hierbei, daß sich eine solche Füllung schwierig mit entsprechendem Arbeits- und Zeitaufwand wieder vollständig entfernen läßt. In der Regel geschieht dies nach dem Abbinden des Betons durch Handarbeit, indem mittels geeigneter Handwerkszeuge wieMeißel, Stecheisen, Schraubenzieher die Füllung herausgeschlagen, herausgebrochen und insbesondere in den hinterschnittenen Bereichen der Schiene herausgekratzt werden muß, wobei zur vollständigen Beseitigung von Füllresten der Innenhohlraum der Ankerschiene mit Preßluft zusätzlich ausgeblasen wird.

Aus DE-U-19 06 714 ist es bekannt, zur Vereinfachung dieser Arbeiten die Ankerschienenfüllung aus mehreren Teilen zu bilden, die durch die Längsöffnung der Ankerhohlschiene eingeschoben werden oder sie aus mehreren Teilen zu bilden, wobei zwei Teile der Füllung in die beiden seitlichen, durch die abgewinkelten Schenkelenden sich ergebenden Hohlprofilkammern, also die hinterschnittenen Kammerteile der Ankerschiene eingefügt werden und zwischen diesen ein dritter Füllstreifen eingefügt wird, der den mittleren Öffnungsquerschnitt der Ankerschiene zwischen den Schenkelenden abschließt. Hierdurch sollte erreicht werden, daß trotz der Bildung der Einlage aus mehreren Teilen ein vollständiges und dichtes Ausfüllen der Ankerhohlschiene möglich ist. Solche mehrteiligen Füllungen haben sich jedoch nicht durchgesetzt, hauptsächlich weil ein vollständig dichter Abschluß des Innenhohlraumes der Ankerschiene wegen der fertigungsbedingten Toleranzen bei der Herstellung der Ankerschiene als auch der Füllstreifen nicht möglich ist, und zum anderen weil auch die Heraustrennung eines Füllstreifens, der aus drei einzelnen Längsstreifen besteht, nur mit Schwierigkeiten möglich ist, und schließlich deshalb, weil der Kostenaufwand für die Herstellung solcher genau einpaßbarer Füllstreifen sehr hoch ist.

Aus DE-U-17 84 846 ist es andererseits bekannt, bei Einputz-Vorhangschienen einen Füllstreifen aus elastischem Material zu verwenden, der zwischen zwei seitliche Innenflansche, die den Laufschlitz für die Gleiter begrenzen, eingeklemmt wird. Er dient dazu, die Lauf- bzw. Führungsstege auf der Innenseite der Seitenflansche der im übrigen U-förmigen Vorhangschiene während des Einputzvorganges zu justieren, damit diese einen über die Länge der Vorhangschiene genauen Abstand voneinander haben. Derartige Füllstreifen erfordern eine verhältnismäßig genaue Herstellung, wenn sie eine gerade und planparallele Linienführung der Flansche der Vorhangschiene gewährleisten sollen und verteuern infolge der notwendigen Genauigkeit ihrer Abmessungen den Einbau solcher Verankerungsschienen. Sie können aus Preßpappe, Kunststoff, Gummi, Holz oder dgl. bestehen und auf ihrer im Inneren der Vorhangschiene liegenden Deckfläche mit einem Klebestreifen versehen sein, derart, daß sich der elastische verhältnismäßig weiche Füllstreifen mittels eines solchen Zugstreifens leicht aus der eingeputzten Vorhangschiene ohne Beschädigung aus seiner eingeklemmten Lage wieder herausziehen läßt und so für den gleichen Zweck wiederholt verwendet werden kann. Dabei kann als Zugstreifen ein einseitig mit Dauerklebstoff beschichtetes handelsübliches Band dienen, wie es als "Tesa-Band" bekannt ist. Da dieser bekannte Füllstreifen lediglich zur Justierung der Seitenwandungen, also zur genauen Linienführung des Laufschlitzes dient, füllt er lediglich den Laufschlitz, nicht aber den gesamten Hohlraum der Vorhangschiene vollständig aus. Er ist ferner nicht dem statischen Druck einer Betonsäule einer Ankerschiene ausgesetzt, so daß das Problem, das Eindringen von Beton oder Betonmilch in das Innere des Hohlprofiles zu verhindern und einen dichten Abschluß des Hohlraumes der ganzen Vorhangschiene zu schaffen, nicht besteht.

Ausgehend von dem eingangs erwähnten Stand der Technik liegt der Erfindung demgegenüber die Aufgabe zugrunde, eine Ankerschiene der gattungsgemäßen Art mit einem ihren Hohlquerschnitt vollständig und dicht ausfüllenden Füllkörper so auszubilden, daß dieser Füllkörper ohne umständliches Manipulieren von Hand so unter Zerstückelung herausgerissen werden kann, daß seine Einzelteile leicht und schnell sowie ohne Zuhilfenahme von Zerkleinerungswerkzeugen aus der einbetonierten Ankerschiene entfernt werden können.

Diese Aufgabe wird bei einer Ankerschiene für die Bautechnik mit den Merkmalen des Gattungsbegriffes durch die Merkmale des Kennzeichens gelöst.

Durch die Erfindung wird erreicht, daß die Füllung nicht mehr in umständlicher Weise unter Zuhilfenahme geeigneter Werkzeuge aus dem Hohlprofil der Schiene herausgeschlagen, herausgebrochen oder herausgekratzt werden muß. Dadurch, daß im Innenraum der Ankerschiene eine reißfeste bandförmige Einlage vorgesehen ist, die geeignet ist, den ganzen Füllkörper aus dem Hohlraum der Schiene beim Herausziehen loszureißen und ihn dabei zu zerstören, kann die ganze Füllung sozusagen beim Herausreißen der Einlage vollständig entfernt werden.

Für die konstruktive Ausgestaltung des Zusammenwirkens zwischen Füllkörper einerseits und Einlage andererseits gibt es verschiedene Möglichkeiten, so kann beispielsweise die Einlage als reißfestes Band ausgestaltet sein, das den Füllkörper untergreift und an der inneren Unterseite der Ankerschiene befestigt sein kann. Wesentlich ist jedoch, daß Einlage und Füllkörper so auf den Querschnitt der jeweiligen Ankerschiene angepaßt sind, daß beim Herausreißen der Einlage der Füllkörper möglichst derart zerstört wird, daß die Bruchteile ohne zusätzliche Anstrengung aus dem Innenraum der Ankerschiene entfernbar sind. Die Einlage ist vorteilhaft parallel zur Ankerschiene eingebracht. Sie besteht nach einem weiteren Merkmal aus einem reißfesten Band. Dieses reißfeste Band kann in Weiterbildung der Erfindung aus einem mit Reißfäden verstärkten Gewebe bestehen, wobei es vorteilhaft zwischen der inneren Unterseite der Ankerschiene und dem Füllkörper angeordnet ist. Wenn nach einem weiteren Merkmal der Erfindung die Einlage zumindest an einer Stelle aus der Ankerschiene herausragt, wird erreicht, daß ein solches über die Ankerschiene vorstehendes Ende nachdem Einbetonieren aus der Betonoberfläche hervorsteht, so daß es leicht ergriffen werden kann und gleich die umgebende dünne Betonschicht beim Herausreißen zusammen mit dem Füllkörper entfernt wird.

Bei einer Weiterbildung der Erfindung kann der Füllkörper eine Längsprofilierung in Form einer Nutrille oder dgl. haben, so daß das Herausreißen des Füllkörpers noch weiter erleichtert wird. Der Füllkörper selbst kann beispielsweise aus vorgefertigten Hartschaumteilen bestehen.

Ein Ausführungsbeispiel der Erfindung wird anhand der Zeichnung nachstehend erläutert:
In ein Betonteil 30 ist eine Ankerschiene 10 mit einem Füllkörper 11 in ihrem Innenraum eingebettet. Zwischen dem Füllkörper 11 und der inneren Unterseite der Ankerschiene 10 befindet sich eine Einlage 12, die im dargestellten Ausführungsbeispiel aus einem reißfesten Band besteht, wobei das bandförmige Gewebe mit Reißfäden verstärkt ist. An beiden Enden steht die Einlage 12 so weit über das jeweilige Ende der Ankerschiene 10 über, daß nach dem Umgießen der Ankerschiene mit Beton ein ausreichendes Stück aus der Betonebene herausragt. Durch Ziehen in Pfeilrichtung an dem herausstehenden Ende der Einlage 12 wird der Füllkörper 11 vollständig aus seiner Haftung an den Innenflächen der hohlen Ankerschiene und zwar insbesondere auch im Bereich der hinterschnittenen Hohlräume der Ankerschiene losgelöst und unter Zerstörung herausgerissen, so daß ohne zusätzlichen Arbeitsaufwand und Kraftanstrengung und ohne Zuhilfenahme weiterer Werkzeuge die Füllung aus dem Innenraum der Ankerschiene 10 entfernt werden kann.

Die Ausgestaltung von Füllkörper 11 und Einlage 12 hängt vom konkreten Querschnitt der Ankerschiene einerseits und einer möglichst einfachen Fertigung dieser Einheit bei der Herstellung der Ankerschiene ab. Hierbei ist es auch möglich, beispielsweise bei verhältnismäßig kleinem Querschnitt der Ankerschiene eine faden-oder schnurförmige Einlage 12 in das Innere eines Füllkörpers 11 bereits einzubetten, ggf. den Füllkörper auch noch mit Profilierungen in Form von Nuten oder Rillen zu versehen, so daß beim Herausreißen der Einlage 12 eine für die vollständige Entfernung des Füllkörpers erforderliche Zerstörung erfolgt, so daß seine Teile ohne zusätzliche Werkzeuge aus der Ankerschiene 10 entnehmbar sind. Der Füllkörper kann beispielsweise aus vorgefertigten Hartschaumteilen bestehen, er kann aber auch durch Anschäumen, z.B. mit PU-Schaum erzeugt werden. Die konkrete Realisierung bzw. Abstimmung der Eigenschaften des Füllkörpers und der Einlage sind für den Fachmann ohne weiteres ermittelbar und bedürfen somit nicht näherer Erläuterungen.

## Patentansprüche

1. Ankerschiene für die Bautechnik, die in einem Betonteil eingelassen und deren Innenraum von einem Füllkörper ausgefüllt ist, der nach dem Abbinden des Betons wieder entfernbar ist, gekennzeichnet durch eine reißfeste bandförmige Einlage, die im Innenraum der Ankerschiene angeordnet ist und diese zumindest an einer Stelle überragt, sowie durch einen durch Herausreißen der Einlage zerstörbaren Füllkörper.

2. Ankerschiene nach Anspruch 1, dadurch gekennzeichnet, daß die Einlage (12) ein reißfestes Band ist.

3. Ankerschiene nach Anspruch 1 oder 2, dadurch gekennzeichnet, daß das reißfeste Band (12) und der Füllkörper (11) derart an den Querschnitt der Ankerschiene (10) angepaßt sind, daß beim Herausreißen der Einlage (12) der Füllkörper (11) in Bruchstücke zerstörbar ist.

4. Ankerschiene nach einem der Ansprüche 1 bis 3, dadurch gekennzeichnet, daß das Band (12) aus einem mit Reißfäden verstärkten Gewebe besteht.

5. Ankerschiene nach einem der Ansprüche 1 bis 4, dadurch gekennzeichnet, daß das Band (12) zwischen der inneren Unterseite der Ankerschiene (10) und dem Füllkörper (11) vorgesehen ist.

6. Ankerschiene nach einem der Ansprüche 1 bis 5, dadurch gekennzeichnet, daß das überragende Ende des Reißbandes (12) nach dem Einbetonieren aus der Betonoberfläche hervorsteht.

7. Ankerschiene nach einem der Ansprüche 1 bis 6, dadurch gekennzeichnet, daß der Füllkörper (11) eine Längsprofilierung in Form einer Nut, Rille oder dgl. aufweist.

8. Ankerschiene nach einem der Ansprüche 1 bis 7, dadurch gekennzeichnet, daß der Füllkörper (11) aus Hartschaum besteht.

## Revendications

1. Rail d'ancrage pour le bâtiment, qui est encastré dans un élément de béton, et dont l'espace interne est rempli d'un corps de remplissage, qu'il est possible d'enlever après la prise du béton, caractérisé par un insert en forme de ruban, résistant à la rupture, qui est disposé dans l'espace interne du rail d'ancrage, dont il dépasse en un point au moins, ainsi que par un corps de remplissage, destructible par arrachement de l'insert.

2. Rail d'ancrage suivant la revendication 1, caractérisé en ce que l'insert (12) est un ruban résistant à la rupture.

3. Rail d'ancrage suivant l'une des revendications 1 et 2, caractérisé en ce que le ruban (12), résistant à la rupture, et le corps de remplissage (11) sont adaptés à la section du rail d'ancrage (10), de manière à pouvoir décomposer en fragments le corps de remplissage (11), lorsque l'insert (12) est arraché.

4. Rail d'ancrage suivant l'une quelconque des revendications 1 à 3, caractérisé en ce que le ruban (12) se compose d'un tissu, renforcé par des fils résistants à la rupture.

5. Rail d'ancrage suivant l'une quelconque des revendications 1 à 4, caractérisé en ce que le ruban (12) est prévu entre la face inférieure interne du rail d'ancrage (10) et le corps de remplissage (11).

6. Rail d'ancrage suivant l'une quelconque des revendications 1 à 5, caractérisé en ce que l'extrémité en saillie du ruban (12), résistant à la rupture, dépasse de la surface de béton, après le bétonnage.

7. Rail d'ancrage suivant l'une quelconque des revendications 1 à 6, caractérisé en ce que le corps de remplissage (11) présente un profilé longitudinal, sous forme de rainure, gorge ou autres.

8. Rail d'ancrage suivant l'une quelconque des revendications 1 à 7, caractérisé en ce que le corps de remplissage (11) se compose de mousse rigide.

## Claims

1. Tie bar for structural engineering, which is let into a concrete part and the inside of which is filled with filling material, which can be removed again after the concrete has set, characterized by a non-tear strip-like insert, which is located in the inside of the tie bar and projects beyond the latter at least at one point, as well as by filling material which can be broken up by tearing out the insert.

2. Tie bar according to Claim 1, characterized in that the insert (12) is a non-tear strip.

3. Tie bar according to Claim 1 or 2, characterized in that the non-tear strip (12) and the filling material (11) are adapted to the cross section of the tie bar 10 so that when the insert (12) is torn out, the filling material (11) is broken into fragments.

4. Tie bar according to one of Claims 1 to 3, characterized in that the strip (12) consists of a textile fabric reinforced with non-tearing threads.

5. Tie bar according to one of Claims 1 to 4, characterized in that the strip (12) is provided between the inner underside of the tie bar (10) and the filling material (11).

6. Tie bar according to one of Claims 1 to 5, characterized in that the projecting end of the tearing strip (12) projects from the concrete surface after concreting-in.

7. Tie bar according to one of Claims 1 to 6, characterized in that the filling material (11) has a longitudinal profile in the form of a groove, channel or the like.

8. Tie bar according to one of Claims 1 to 7, characterized in that the filling material (11) consists of hard foam.
